# EUROPÄISCHE PATENTSCHRIFT

(11) **EP 1 396 213 B1**
(45) Veröffentlichungstag und Bekanntmachung des Hinweises auf die Patenterteilung: **09.02.2005**
(21) Anmeldenummer: 03020251.9
(22) Anmeldetag: 08.09.2003
(51) Int. Cl.: A47C 1/032

(54) **Synchronmechanik für Bürostühle**
Synchronised mecanism for office chairs
Mécanisme synchronisé pour chaises de bureau

(30) Priorität: 07.09.2002 DE 10241562
(43) Veröffentlichungstag der Anmeldung: 10.03.2004
(73) Patentinhaber: Bock-1 GmbH & Co., 92353 Postbauer-Heng (DE)
(72) Erfinder: Bock, Hermann, 90602 Pyrbaum (DE)
(74) Vertreter: Hübner, Gerd, Dipl.-Phys.

(56) Entgegenhaltungen:
- EP-A- 1 127 522
- WO-A-02/32261
- DE-A- 19 810 768
- DE-U- 29 819 143
- US-A1- 2002 171 276

## Beschreibung

Die Erfindung betrifft eine Synchronmechanik für Bürostühle mit den im Oberbegriff des Anspruchs 1 angegebenen Merkmalen, wie sie aus der DE 198 10 768 A 1 oder der auf einer älteren Anmeldung der Anmelderin beruhenden DE 101 25 994 A1 bekannt sind.

Unter der Bezeichnung "Synchronmechanik" werden Baugruppen im Sitzunterbau eines Bürostuhles verstanden, die für eine miteinander gekoppelte, eine bestimmte Relativbewegung von Sitz- und Rückenlehne zueinander mit sich bringende Kinematik sorgen. Dazu ist auf einer Stuhlsäule ein Basisträger plaziert, an dem zum einen ein um eine Querachse schwenkbarer, gelenkig mit dem Basisträger verbundener Sitzträger und zum anderen ein ebenfalls um eine Querachse schwenkbarer, gelenkig mit dem Basisträger verbundener Rückenlehnenträger gelagert sind. Auf dem Sitzträger ist der in aller Regel mit einer gepolsterten Sitzfläche versehene Sitz des Bürostuhls montiert. Der Rückenlehnenträger, der sich gängiger Weise von der eigentlichen Synchronmechanik nach hinten erstreckt, trägt an einem nach oben verlaufenden Ausleger die Rückenlehne des Bürostuhles.

Sitzträger und Rückenlehnenträger sind derart gelenkig gekoppelt, daß eine Schwenkbewegung der Rückenlehne nach hinten - wie sie beispielsweise durch ein Anlehnen des Stuhlbenutzers an die Rückenlehne hervorgerufen werden kann - eine Absenkbewegung der Hinterkante des Sitzes nach unten induziert. Diese korrelierte Sitz-Rückenlehnen-Bewegung bringt einen erheblichen Komfortvorteil mit sich und ist aus orthopädischen Gründen erwünscht.

Um bei einer reinen Schwenkkopplung des Rückenlehnenträgers mit dem Basis- und Sitzträger eine Verschwenkung von Rückenlehne und Sitz nach hinten unten zu ermöglichen, muss in die Mechanik ein Freiheitsgrad eingeführt werden, der eine Verschiebung des Sitzträgers nach hinten bei gleichzeitiger Verschwenkbarkeit um sein vorderes Ende ermöglicht. Hierfür offenbaren die beiden eingangs genannten Druckschriften zum Stand der Technik ein Dreh-Schiebe-Gelenk zwischen Basisträger und vorderem Ende des Sitzträgers. Je nachdem, ob und wie stark bei der Schiebe-Schwenk-Bewegung des Sitzträgers ein Ansteigen der Sitzvorderkante gewünscht ist, liegt die langlochartige Schiebeführung für den Sitzträger eher steil, wie bei der DE 198 10 768 A1 oder eher flach, wie bei der DE 101 25 994 A1.

Ein weiterer grundsätzlicher Sachverhalt bei Synchronmechaniken liegt in ihrer Federbeaufschlagung gegen die Verschwenkung nach hinten. Hierzu ist aus dem Stand der Technik eine Vielzahl von Federkonstruktionen bekannt. Bei der Synchronmechanik gemäß DE 198 10 768 A 1 ist die Kombination einer Gas- und Schraubendruckfeder vorgesehen, die sich als relativ hoch bauende Einheit unter den Sitzträger erstreckt. Der eine Angriffspunkt dieser Federanordnung ist das vordere Lagerende des Sitzträgers, mit seinem rückwärtigen Ende ist die Federanordnung in einem Widerlager vor der Konusaufnahme des Sitzträgers abgestützt.

Die bei der Konstruktion gemäß DE 101 25 994 A1 vorgesehene Federanordnung basiert auf zwei Schenkelfedem, die im Basisträger untergebracht sind. Der eine Schenkel der Feder ist in einer Verstellanordnung im Basisträger untergebracht, wogegen der zweite Schenkel nach oben in Richtung Sitzträger ragt, der sich über ein entsprechendes Widerlager an diesem Schenkel abstützt und damit entgegen seiner nach hinten gerichteten Schwenkrichtung beaufschlagt wird.

Beide Federanordnungen nach dem Stand der Technik nehmen einen beträchtlichen Teil des zur Verfügung stehenden Bauraumes im Basisträger ein, so dass dessen freier Gestaltung relativ enge Grenzen gesetzt sind. Insbesondere werden bei Verwendung solcher bekannten Synchronmechaniken die Basisträger aus optisch-ästhetischen Gründen relativ voluminöse Verkleidungen aufweisen, um die Federanordnung und die damit verbundenen Verstellelemente weitestgehend zu verbergen.

Zu der Problematik der Verstellbarkeit der Vorspannung der Federanordnung wird auf die DE 100 08 453 C2 verwiesen, die ein Federpaket mit zuund wegschaltbaren Federeinheiten zur Variierung der Federvorspannung und damit Gegenkraft gegen das Verschwenken offenbart. Die Federanordnung selbst ist jedoch hier zwischen dem Basisträger und einem einstückigen, kombinierten Sitz-Rückenlehnen-Träger angeordnet, der als Ganzes nach hinten schwenkbar ist. Dies stellt an sich keine Synchronmechanik dar.

Der Erfindung liegt die Aufgabe zugrunde, eine Synchronmechanik für Bürostühle so zu verbessern, dass die Federanordnungen bei konstruktiver Einfachheit besonders kompakt und insbesondere in engerer räumlicher Nähe unter dem Sitzträger anzuordnen ist, so dass der Bereich des Basisträgers unter Erzielung größtmöglicher Designfreiheit im wesentlichen frei bleibt.

Diese Aufgabe wird durch die im Kennzeichnungsteil des Anspruches 1 angegebenen Merkmale gelöst, wonach
- die Federanordnung mindestens eine im wesentlichen parallel zur Schieberichtung des Sitzträgers flach unter diesem angeordnete Schraubendruckfeder aufweist, wobei
- für jede Schraubendruckfeder ein Widerlagerausleger vorgesehen ist, dessen vorderes Ende am Basisträger angelenkt ist und dessen rückwärtiges Ende frei auskragend ein Widerlager für die rückwärtige Abstützung der Schaubendruckfeder bildet, und
- sich die mindestens eine Schraubendruckfeder jeweils mit ihrem vorderen Ende an einem am Sitzträger gebildeten Widerlager abstützt.

Durch die angegebene Konstruktionsweise ist die gesamte Federanordnung praktisch nur noch über ihr vorderes Ende mit der restlichen Kinematik der Synchronmechanik verbunden. Ausgehend vom vorderen Ende des Widerlagerauslegers, das auf Höhe des Dreh-Schiebe-Gelenks zwischen Sitzträger und Basisträger angeordnet ist, ragt die Federanordnung praktisch horizontal nach hinten entlang des Sitzträgers. Durch die flache Ausgestaltung weist sie eine sehr geringe Bauhöhe auf. Da ferner jegliche Verbindungselemente fehlen, die in Richtung zum Rückenlehnen- oder Basisträger nach unten stehen, kann dieser Bereich von anderen Konstruktions- und Designteilen des Stuhls in beliebiger Weise vereinnahmt werden.

Die Grundkonstruktion der Federanordnung gemäß dem Widerlagerausleger ermöglicht auch bevorzugte Weiterbildungen, bei denen die Verstellung der Vorspannung der Federanordnung auf einfache Weise bewerkstelligbar ist. So braucht der Widerlagerausleger lediglich in Sitzlängsrichtung verschiebbar gelagert sein. Durch eine Längsverschiebung ändert sich die Position des Widerlagers für die rückwärtige Abstützung der Schraubendruckfeder, die damit entweder stärker oder schwächer unter entsprechender Änderung der Vorspannung komprimiert wird. Bevorzugtermaßen wird die Verschiebung des Widerlagerauslegers durch eine Stellwelle mit Exzentemocken realisiert.

Gemäß einer weiteren bevorzugten Ausführungsform ist als Federanordnung ein Federpaket aus mehreren Schraubendruckfedern vorgesehen, dessen Gesamtvorspannung durch unterschiedliche Abstufung der einzelnen Exzenternocken der Stellwelle in engen Schritten variierbar ist. Dies hat einerseits den Vorteil, dass eine gute Abstimmbarkeit der Gegenkraft in der Synchronmechanik bei einem breiten absoluten Variationsbereich erzielbar ist. Im Gegensatz zu der Konstruktion gemäß der eingangs genannten DE 100 08 453 C2 wird dabei auf eine Zu- und Wegschaltbarkeit einzelner Federn völlig verzichtet.

Weitere bevorzugte Ausführungsformen der Erfindung sehen die Ausführung der Widerlagerausleger als Stangen vor, auf denen die Schraubendruckfedem aufgesetzt sind. Dabei können sich die Schraubendruckfedern über eine Stützleiste am Widerlager des Sitzträgers abstützen, die in einer Lagerausnehmung des Widerlagers schwenkbar gleitgelagert ist. Die Abstützung der Schraubendruckfeder zum Sitzträger hin wird dadurch verbessert, da aufgrund der Bewegung der Sitzträgerplatte nach hinten unten bei einer Betätigung der Synchronmechanik ein gewisser Schwenkwinkel in der Abstützung der Schraubendruckfeder auszugleichen ist.

Weitere bevorzugte Ausführungsformen beziehen sich auf die Ausbildung des Lagerkopfes des jeweiligen Widerlagerauslegers in Form eines Rahmens, der einerseits für die Lagerung der Widerlagerausleger am Basisträger und andererseits als Angriffsfläche für die Exzenternocken der Stellwelle herangezogen wird.

Gemäß weiterer bevorzugter Ausführungsformen ist an mindestens einem Widerlagerausleger am rückwärtigen Ende ein Zusatz-Widerlager vorgesehen, das in Sitzlängsrichtung verstellbar ist. Damit kann die an diesem Widerlagerausleger sitzende Schraubendruckfeder in ihrer Grund-Vorspannung variiert werden, so dass zusammen mit der Verstellbarkeit des Widerlagerauslegers selbst mindestens zwei unterschiedliche Gegenkraftbereiche zur Anpassung der Synchronmechanik an leicht- oder schwergewichtige Personen zur Verfügung gestellt werden. Innerhalb dieser Bereiche kann dann über die eigentliche Verstellung der Widerlagerausleger eine Feinanpassung vorgenommen werden.

Schließlich ist in einer weiteren Erfindungsvariante der mindestens eine Widerlagerausleger als Stellwelle ausgebildet, die einerseits von einem Stellantrieb am Basisträger drehantreibbar und andererseits mit ihrem rückwärtigen Ende mit einem verstellbaren Widerlageranschlag versehen ist. Dieser ist spindelartig durch eine Wellendrehung in Richtung der Federkraft der Schraubendruckfeder verstellbar, sodass lediglich durch die Betätigung des Stellantriebes die Vorspannung der Schraubendruckfedern auf einfache Weise über weite Bereiche einstellbar ist.

Vorzugsweise ist der Stellantrieb durch eine von Hand bedienbare Betätigungswelle im vorderen Bereich des Basisträgers gebildet, die über ein Umlenkgetriebe mit dem vorderen Ende der Stellwellen gekoppelt ist. Damit ist die Verstellung der Federvorspannung in bequemer Weise durch einen Drehknauf am seitlich vom Stuhl abstehenden Ende der Betätigungswelle zu bewerkstelligen.

Eine konstruktiv einfache Lagerung der Stellwellen ergibt sich dadurch, dass diese in einem auf einer Umlenkgetriebewelle sitzenden Lagerbügel mit ihrem vorderen Ende drehbar gelagert sind. Das Umlenkgetriebe ist zur Erzielung einer kompakten Bauweise als Kegelradgetriebe zwischen jeweils einer Stellwelle und einer von der Betätigungswelle angetriebenen Getriebewelle gebildet.

Weitere Merkmale, Einzelheiten und Vorteile der Erfindung ergeben sich aus der nachfolgenden Beschreibung, in der ein Ausführungsbeispiel des Erfindungsgegenstandes anhand der Zeichnungen näher erläutert wird. Es zeigen:
- Fig. 1 und 2: eine Seiten- und Frontansicht einer Synchronmechanik in einer ersten Ausführungsform,
- Fig. 3: einen im wesentlichen horizontalen Schnitt durch die Synchronmechanik entlang der Schnittlinie III-III nach Fig. 1,
- Fig. 4: ein Vertikalschnitt entlang der Schnittlinie IV-IV nach Fig. 3,
- Fig. 5 und 6: Schnitte analog Fig. 3 und 4 mit veränderter Federvorspannung,
- Fig. 7 und 8: zentral gelegte Vertikalschnitte durch die Synchronmechanik gemäß der Schnittlinie VII-VII nach Fig. 3 mit unterschiedlichen Stellungen des Zusatz-Widerlagers,
- Fig. 9, 10 und 11: Schnitte analog den Fig. 1, 3 und 7 in nach hinten verschwenkter Stellung der Synchronmechanik,
- Fig. 12: eine perspektivische, ausschnittsweise Darstellung einer Synchronmechanik in einer zweiten Ausführungsform von schräg hinten, sowie
- Fig. 13 und 14: eine Draufsicht bzw. Seitenansicht der Synchronmechanik gemäß Fig. 12.

Anhand der Fig. 1 bis 4 wird im Folgenden der Grundaufbau der Synchronmechanik erläutert. So ist als tragendes Teil ein Basisträger 1 vorgesehen, der im Bereich seines hinteren Endes mit einer Konusaufnahme 2 zum Aufstecken der Synchronmechanik auf das obere Ende einer (nicht gezeigten) Stuhlsäule versehen ist. Weitere Grundbauteile der Synchronmechanik sind der Rückenlehnenträger 3 und der Sitzträger 4. Der Rückenlehnenträger 3 ist kurz vor der Konusaufnahme 2 über eine Querachse 5 schwenkbar am Basisträger 1 gelagert. Er besteht aus zwei schräg nach hinten oben verlaufenden Seitenstreben 6, 7, die am hinteren Ende in eine lediglich schematisch angedeutete Lehnenbasis 8 münden.

Im vorderen Endbereich des sich nach vorne verbreiternden Basisträgers 1 sind beiderseits der Mittellängsebene M zwei nach oben abstehende Lagerpfosten 9, 10 angeformt, in denen als Querachse eine Stellwelle 11 mit einem Drehknauf 12 an einem Ende drehbar gelagert ist.

Der im wesentlichen plattenförmige Sitzträger 4 weist im Bereich seines vorderen Endes zwei nach unten abstehende, seitliche Wangen 13, 14 auf, die mit einem in Sitzlängsrichtung SL nach hinten leicht abfallenden Langloch 15, 16 versehen sind. Mit diesen Langlöchern 15, 16 sitzt der Sitzträger 4 auf der Stellwelle 11, womit durch den Eingriff dieser beiden Bauteile ein Dreh-Schiebe-Gelenk 17 zwischen Basis- und Sitzträger 1, 4 gebildet ist, d. h. der Sitzträger 4 kann sich um die Stellwelle 11 verschwenken und gleichzeitig relativ dazu in Richtung der Langlöcher 15, 16 verschieben.

Im Bereich seines rückwärtigen Endes ist der Sitzträger 4 mit zwei ebenfalls seitlichen, nach unten abstehenden Lagerfahnen 18, 19 versehen, die zusammen mit einem entsprechenden, nach oben abstehenden Lagervorsprung 20, 21 an den beiden Seitenstreben 6, 7 des Rückenlehnenträgers 3 ein Schwenklager um eine Querachse 22 bilden.

Zur Beaufschlagung der Synchronmechanik entgegen der Synchron-Verstellbewegung aus der in den Fig. 1 bis 4 gezeigten Grundposition heraus ist eine als Ganzes mit 23 bezeichnete Federanordnung vorgesehen, die vier parallel zueinander, beiderseits der Mittellängsebene M in einer gemeinsamen horizontalen Ebene angeordnete Schraubendruckfedern 24.1 bis 24.4 (im Folgenden mit dem gemeinsamen Bezugszeichen 24 versehen, sofern nicht eine einzelne Schraubendruckfeder einer gesonderten Erörterung bedarf) aufweist. Für jede Schraubendruckfeder 24 ist dabei jeweils ein Widerlagerausleger 25.1 bis 25.4 vorgesehen, dessen vorderes Ende relativ zum Basisträger 1 verschwenkbar über einen Lagerkopf 26.1 bis 26.4 angelenkt ist. Der stangenförmige Schaft der Widerlagerausleger 25 steht frei nach hinten auskragend und ist dort mit einem Widerlagervorsprung 27 versehen. An diesem stützt sich das rückwärtige Ende der Schraubendruckfedern 24 ab.

Deren vorderes Ende sitzt auf einer quer zur Sitzlängsrichtung SL und horizontal verlaufenden, im Querschnitt halbkreisförmigen Stützleiste 28 als Widerlager, die sich mit ihrer halbzylindrischen, nach vorne gewandten Mantelfläche in entsprechend innenzylindrischen Lagerausnehmungen 29 am rückwärtigen Ende der Wangen 13, 14 des Sitzträgers 4 abstützen. Daneben sind zwischen den Widerlagerauslegern 25 weitere, vom Sitzträger 4 nach unten abstehende Zwischenpfosten 30 vorhanden, die mit den Lagerausnehmungen 29 fluchtende Lagerausnehmungen 31 zur zusätzlichen Gegenhalterung der Stützleiste 28 aufweisen. Die Druckkraft der zwischen dem Widerlagervorsprung 27 und der Stützleiste 28 eingespannten Schraubendruckfedern 24 beaufschlagt den Sitzträger 4 nach vorne in die in Fig. 1 bis 4 gezeigte Grundstellung.

Die Widerlagerausleger 25 passieren mit ihrem stangenförmigen Schaft die Stützleiste 28 im übrigen über Durchführungsöffnungen 32.

Der Lagerkopf 26 am vorderen Ende der Widerlagerausleger 25 ist als mindestens rahmen- oder kastenförmiges Teil ausgebildet, dessen parallel zur Sitzlängsrichtung SL verlaufenden, seitlichen Rahmenwände 33 jeweils mit einem Langloch 34 versehen sind, mit dem die Widerlagerausleger 25 auf der Stellwelle 11 schwenkbar und in Sitzlängsrichtung SL relativ dazu verschiebbar gelagert ist. Auf der Stellwelle 11 sind innerhalb der Lagerköpfe Exzenternocken 35.1 bis 35.4 drehfest mit der Stellwelle 11 verbunden, an deren jeweils nach vorne weisenden Exzenterflanke 36 jeweils sich die vorderseitige Rahmenwand 37 des Lagerkopfes 26 abstützt. Der Kontakt zwischen Rahmenwand 37 und Exzenterflanke 36 wird durch die Druckkraft der Schraubendruckfedern 24 gesichert.

Zur Grundkonfiguration der Synchronmechanik ist festzuhalten, dass durch die Federanordnung 23 aufgrund der Vorspannung der Schraubendruckfedem 24 der Sitzträger 4 relativ zum Basisträger 1 nach vorne beaufschlagt wird, so dass er mit den hinteren Enden seiner Langlöcher 15, 16 an der Stellwelle 11 in der in Fig. 1 bis 4 gezeigten Grundstellung anliegt. Der Rückenlehnenträger 3 ist hierbei in seiner maximal aufrechten Position.

Soll nun die Vorspannung der Schraubendruckfedern 24 geändert werden, so braucht lediglich die Stellwelle 11 gedreht zu werden. Deren Exzenternocken 35 verschieben dann die Widerlagerausleger 25 beispielsweise weiter nach vorne, so dass der rückwärtige Widerlagervorsprung 27 näher an die Stützleiste 28 herangebracht wird. Die Schraubendruckfedern 24 werden dadurch stärker komprimiert und üben eine größere Druckkraft auf die Stützleiste 28 und damit den Sitzträger 4 aus. Wie aus den Zeichnungen nicht deutlich hervorgeht, können die Exzenternocken 35 unterschiedliche Exzentrizitätsgrade und Steigungen aufweisen, so dass unterschiedliche Schraubendruckfedern 24 bei Betätigung der Stellwelle 11 unterschiedlich stark komprimiert oder entlastet werden.

Um eine weitere Verstellmöglichkeit für die Vorspannung der inneren Schraubendruckfedern 24.2 und 24.3 zu schaffen, ist ein verstellbares Zusatz-Wider-lager 38 vorgesehen. Dabei handelt es sich primär um einen quer zur Sitzlängsrichtung SL vertikal angeordneten, plattenförmigen Schieber 39, der mit zwei Lageröffnungen 40 auf den beiden inneren Widerlagerauslegern 25.2, 25.3 in Sitzlängsrichtung SL verschiebbar geführt ist. Dieser Schieber 39 ist zwischen den beiden Schraubendruckfedern 24.2, 24.3 und deren Widerlagervorsprung 27.2, 27.3 eingesetzt. Er wirkt mit einer weiteren Exzenternockenwelle 41 zusammen, deren Exzentemocken 42 mittig in der Mittellängsebene M liegt und den Schieber 39 von hinten beaufschlagt.

Die Lagerung der Exzenternockenwelle 41 erfolgt über zwei Lagerstreben 43.1, 43.2, die sich jeweils von der Unterseite der Lagerköpfe 26.3, 26.3 parallel zu den unteren Widerlagerauslegern 25.2, 25.3 nach hinten erstrecken. An ihren freien Enden weisen diese Lagerstreben 43 vier aufrecht stehende Lagerplatten 44.1 bis 44.4 auf, die mit miteinander fluchtenden Lageraugen 45 versehen sind. In diesen sitzt die Exzenternockenwelle 41, die durch einen seitlichen Drehknauf 46 betätigbar ist.

Soll nun die Vorspannung der Federanordnung 23 an eine schwergewichtigere Person angepasst werden, so wird über den Drehknauf 46 die Exzenternockenwelle 41 betätigt, und deren Exzenternocken 42 verschiebt den Schieber 39 auf den Widerlagerauslegern 25.2, 25.3 nach vorne. Die Schraubendruckfedern 24.2, 24.3 werden unter Erhöhung der Druckkraft stärker komprimiert. Der durch die Stellwelle 11 erzielbare Verstellbereich der Federkraft bleibt dabei erhalten, da bei einer Betätigung der Stellwelle 11 das gesamte Zusatz-Widerlager 38 mitverschoben wird, so dass auch die beiden bereits verstärkt komprimierten Schraubendruckfedern 24.2, 24.3 noch weiter komprimiert werden.

Die Funktionsweise der Synchronmechanik lässt sich anhand der Fig. 9 bis 11 in Verbindung mit den Fig. 1 bis 4 erläutern. So wird beim Zurückdrücken der Rückenlehne der Rückenlehnenträger 3 nach hinten verschwenkt, der damit dem Sitzträger 4 nach hinten unten um das Dreh-Schiebe-Gelenk 17 verschwenkt. Dabei verlagert sich die Stützleiste 28 näher zum Ende der Widerlagerausleger 25 hin, so dass die Schraubendruckfedern 24 stärker komprimiert werden und damit eine höhere Gegenkraft aufbauen. Die Dreh-Schiebe-Bewegung kann so lange vollführt werden, bis die Stellwelle 11 am hinteren Ende der Langlöcher 15, 16 am Sitzträger anschlagen.

Wird die Rückenlehne entlastet, so wird der Sitzträger 4 durch die Schraubendruckfedem 24 wieder nach vorne oben verschwenkt, wobei der Rückenlehnenträger 3 mitverschwenkt wird. Diese Bewegung ist wiederum durch das Anschlagen der Stellwelle 11 am vorderen Ende der Langlöcher 15, 16 begrenzt.

Eine zweite Ausführungsform einer erfindungsgemäßen Synchronmechanik ist in den Fig. 12 bis 14 dargestellt. Zur Vermeidung von Wiederholungen ist in diesem Zusammenhang festzuhalten, dass die Basiselemente der Synchronmechanik, wie Basisträger 1, Rückenlehnenträger 3 und Sitzträger 4 mit ihrer gegenseitigen Kopplung über Querachsen 5, 22 und dem Dreh-Schiebe-Gelenk 17 mit der Ausführungsform gemäß den Fig. 1 bis 11 übereinstimmen. Insofern werden für solche konstruktiv und funktional übereinstimmenden Elemente bei der Ausführungsform gemäß Fig. 12 bis 14 übereinstimmende Bezugszeichen verwendet und es wird zu deren Erläuterung auf die entsprechenden Ausführungen im Zusammenhang mit den Fig. 1 bis 11 verwiesen.

Im Folgenden soll lediglich die alternative Ausgestaltung und Lagerung der die Schraubendruckfedern 24 tragenden Widerlagerausleger 25 beschrieben werden. Demnach sind diese Widerlagerausleger 25 zwar wiederum mit ihrem vorderen Ende am Basisträger 1 grundsätzlich schwenkbar angelenkt, jedoch ist in die Anlenkung ein als Ganzes mit 50 bezeichneter Stellantrieb für eine Drehung der als Stellwelle 51 fungierenden Widerlagerausleger 25 integriert. Dieser Stellantrieb 50 weist eine quer zur Erstreckungsrichtung der Stellwellen 51 unterhalb davon am Basisträger 1 drehbar gelagerte Betätigungswelle 52 auf, die zu einer Seite des Basisträgers 1 absteht und dort mit einem Drehknauf 53 versehen ist. Innerhalb des Basisträgers 1 ist die Betätigungswelle 52 mit einem Zahnrad 54 eines Untersetzungsgetriebes 55 versehen, dessen abtriebsseitiges Zahnrad 56 auf einer ebenfalls im Basisträger 1 gelagerten Zwischenwelle 57 sitzt. Diese Zwischenwelle 57 wird durch koaxial aufsteckbare Wellenstummel 58 komplettiert, auf denen jeweils Kegel-Zahnräder 59 sitzen. Diese bilden mit entsprechenden Kegel-Zahnrädern 60 an den vorderen Enden der die Widerlagerausleger 25 bildenden Stellwellen 51 jeweils ein Kegelradgetriebe 61, das wiederum mit dem Untersetzungsgetriebe 55 das insgesamt so bezeichnete Umlenkgetriebe 49 ergibt. Damit wird eine Drehung der Betätigungswelle 52 in eine Drehbewegung der Stellwellen 51 transformiert.

Die Stellwellen 51 sind an ihrem rückwärtigen Ende jeweils mit Gewinden 62 versehen, mit denen Spindelmuttern 63 in Eingriff stehen. Diese Spindelmuttern 63 sind durch einen gemeinsamen, quer zur Erstreckungsrichtung der Stellwellen 51 verlaufenden Widerlagerriegel verbunden, an dem sich die Schraubendruckfedern 24 jeweils mit ihrem hinteren Ende abstützen. Deren vorderes Ende ist - wie bei Ausführungsform gemäß Fig. 1 - an einer am Sitzträger 4 in einer halbrunden Lagerschale (in Fig. 12 bis 14 nicht erkennbar) schwenkbar gelagerten Stützleiste 28 abgestützt.

Es bleibt nachzutragen, dass die die Stützleiste 28 durchgreifenden vorderen Enden der Stellwellen 51 in Lagerbügeln 65 paarweise drehbar gelagert sind, die wiederum mit Lagerfortsätzen 66 auf der Zwischenwelle 57 schwenkbar gelagert sind. Damit sind die Stellwellen 51 nicht nur um ihre Längsachse drehbar, sondern auch um die Zwischenwelle 57 schwenkbar gelagert, sodass die Stellwellen 51 die leichte Abkippbewegung des Sitzträgers 4 nach hinten unten mit vollführen können. Bei dieser Bewegung wird der Sitzträger 4 mit der Stützleiste 28 entgegen der Kraft der Schraubendruckfedern 24 nach hinten verlagert. Diese Gegenkraft ist durch eine Verstellung des hinteren Widerlagerriegels 64 variabel.

Es ist darauf hinzuweisen, dass in den Fig. 12 bis 14 Bauteile, wie zwei Stellwellen 51 auf der linken Hälfte der Fig. 12 und 14 sowie die dort befindlichen Teile des Umlenkgetriebes 49, der linke Schenkel des Rückenlehnenträgers 3 und der Sitzträger 4 zur besseren Überschaubarkeit der Konstruktion weggelassen wurden.

## Patentansprüche

1. Synchronmechanik für Bürostühle umfassend
- einen auf einer Stuhlsäule platzierbaren Basisträger (1),
- einen um eine Querachse (5) schwenkbar am Basisträger (1) angelenkten Rückenlehnenträger (3),
- einen Sitzträger (4), der im Bereich seines vorderen Endes über ein Dreh-Schiebe-Gelenk (17) um eine Querachse (11) schwenkbar und in Sitzlängsrichtung (SL) verschiebbar mit dem Basisträger (1) und im Bereich seines rückwärtigen Endes um eine Querachse (22) schwenkbar mit dem Rückenlehnenträger (4) gekoppelt ist, sowie
- eine Federanordnung (23) zur Beaufschlagung der Synchronmechanik entgegen deren Synchron-Verstellbewegung von Sitz- (4) und Rückenlehnenträger (3),
**dadurch gekennzeichnet, dass**
- die Federanordnung (23) mindestens eine im wesentlichen parallel zur Schieberichtung des Sitzträgers (4) angeordnete Schraubendruckfeder (24) aufweist, wobei
- für jede Schraubendruckfeder (24) ein Widerlagerausleger (25) vorgesehen ist, dessen vorderes Ende am Basisträger (1) angelenkt ist und dessen rückwärtiges Ende frei auskragend ein Widerlager (27) für die rückwärtige Abstützung der Schaubendruckfeder (24) bildet, und
- sich die mindestens eine Schraubendruckfeder (24) jeweils mit ihrem vorderen Ende an einem am Sitzträger (4) gebildeten Widerlager (28) abstützt.

2. Synchronmechanik nach Anspruch 1, **dadurch gekennzeichnet, dass** zur Verstellung der Vorspannung der mindestens einen Schraubendruckfeder (24) der zugehörige Widerlagerausleger (25) in Sitzlängsrichtung (SL) verschiebbar am Basisträger (1) gelagert ist.

3. Synchronmechanik nach Anspruch 2, **dadurch gekennzeichnet, dass** der Widerlagerausleger (25) mit einem Lagerkopf (26) auf einer die Querachse des Dreh-Schiebe-Gelenks (17) bildenden Stellwelle (11) am Sitzträger (4) verschiebbar gelagert ist, wobei die Stellwelle (11) jeweils einen Exzenternocken (35) zur Verstellung des zugehörigen Widerlagerauslegers (25) trägt.

4. Synchronmechanik nach Anspruch 3, **dadurch gekennzeichnet, dass** ein Federpaket aus mehreren Schraubendruckfedern (24) vorgesehen ist, dessen Gesamtvorspannung durch unterschiedliche Abstufung der einzelnen Exzenternocken (35) der Stellwelle (11) in engen Schritten variierbar ist.

5. Synchronmechanik nach einem der vorgenannten Ansprüche, **dadurch gekennzeichnet, dass** die Widerlagerausleger (25) als Stangen ausgeführt sind, auf denen die Schraubendruckfedern (24) aufgesetzt sind.

6. Synchronmechanik nach einem der vorgenannten Ansprüche, **dadurch gekennzeichnet, dass** sich die mindestens eine Schraubendruckfeder (24) über eine quer zur Sitzlängsrichtung (SL) erstreckende Stützleiste (28) als Widerlager des Sitzträgers (4) abstützt, die in einer Lagerausnehmung (29) schwenkbar gleitgelagert ist.

7. Synchronmechanik mindestens nach Anspruch 3, **dadurch gekennzeichnet, dass** der Lagerkopf (26) der jeweiligen Widerlagerausleger (25) als Rahmen ausgebildet ist, dessen parallel zur Sitzlängsrichtung (SL) verlaufenden Rahmenwände (33) jeweils eine langlochförmige Lagerausnehmung (34) aufweisen, mittels denen der Widerlagerausleger (25) in Sitzlängsrichtung (SL) auf der Stellwelle (11) verschiebbar gelagert ist.

8. Synchronmechanik nach Anspruch 7, **dadurch gekennzeichnet, dass** die vorderseitigen Rahmenwand (37) des jeweiligen Lagerkopf-Rahmens (26) von dem zugehörigen Exzenternocken (35) beaufschlagt ist.

9. Synchronmechanik nach einem der vorgenannten Ansprüche, **dadurch gekennzeichnet, dass** mindestens ein Widerlagerausleger (25) am rückwärtigen Ende mit einem in Sitzlängsrichtung (SL) verstellbaren Zusatz-Widerlager (38) versehen ist.

10. Synchronmechanik nach Anspruch 9, **dadurch gekennzeichnet, dass** das verstellbare Zusatz-Widerlager durch einen auf dem Widerlagerausleger (25) verschiebbar geführten Schieber (39) gebildet ist, der von einer Exzenternockenwelle (41) betätigbar ist.

11. Synchronmechanik nach Anspruch 10, **dadurch gekennzeichnet, dass** die Exzenternockenwelle (41) an einer Lagerstrebe (43) angebracht ist, die sich vom vorderen Ende des Widerlagerauslegers (25) aus nach hinten erstreckt.

12. Synchronmechanik nach Anspruch 1, **dadurch gekennzeichnet, dass** der mindestens eine Widerlagerausleger (25) als von einem Stellantrieb (50) am Basisträger (1) drehantreibbare Stellwelle (51) ausgebildet ist, auf deren rückwärtigem Ende ein durch eine Wellendrehung spindelartig in Richtung der Federkraft der Schraubendruckfeder (24) verstellbarer Widerlageranschlag (64) gelagert ist.

13. Synchronmechanik nach Anspruch 12, **dadurch gekennzeichnet, dass** der Stellantrieb (50) eine im vorderen Bereich des Basisträgers (1) quer zur Erstreckungsrichtung der Stellwelle(n) (51) angeordnete Betätigungswelle (52) aufweist, die über ein Umlenkgetriebe (49) mit dem vorderen Ende der Stellwelle(n) (51) gekoppelt ist.

14. Synchronmechanik nach Anspruch 13, **dadurch gekennzeichnet, dass** mindestens zwei Stellwellen (51 ) in einem auf einer Umlenkgetriebewelle (49) sitzenden Lagerbügel (65) mit ihrem vorderen Ende drehbar gelagert sind.

15. Synchronmechanik nach Anspruch 12, **dadurch gekennzeichnet, dass** das Umlenkgetriebe (49) ein Kegelradgetriebe (61 ) zwischen der mindestens einen Stellwelle (51) und einer Getriebewelle (57) aufweist.

## Claims

1. A synchronizing mechanism for office chairs, comprising
- a base carrier (1) to be placed on a chair column,
- a backrest carrier (3), which is articulated to the base carrier (1) such that it is pivotable about a transverse axis (5), ,
- a seat carrier (4), which is pivotable about a transverse axis (11) in the region of its front end via a turning-and-sliding joint (17) and slideable in the longitudinal direction (SL) of the seat together with the base carrier (1), and coupled with the backrest carrier (4) such that it pivots in the region of its back end about a transverse axis (22), as well as
- a spring arrangement (23) to actuate the synchronizing mechanism to counter its synchronized adjusting motion of the seat carrier (4) and backrest carrier (3),
**characterized in that**
- the spring arrangement (23) incorporates at least one helical compression spring (24) disposed essentially parallel to the sliding direction of the seat carrier (4), flat underneath the same, wherein
- for each helical compression spring (24) a counter-bearing extension arm (25) is provided, the front end of which is articulated to the base carrier (1) and the rear-facing end of which, freely projecting, forms a counter bearing (27) for the rear support of the helical compression spring (24), and
- the at least one helical compression spring (24) is supported in each case with its front end on a counter bearing (28) formed on the seat carrier (4).

2. A synchronizing mechanism according to claim 1, **characterized in that** to adjust the pretension of the at least one helical compression spring (24), the associated counter-bearing extension arm (25) is supported slideable in the longitudinal seat direction (SL) on the base carrier (1).

3. A synchronizing mechanism according to claim 2, **characterized in that** the counter-bearing extension arm (25) is slidably supported on the seat carrier (4) by means of a bearing head (26) on an adjusting shaft (11) forming the transverse axis of the tuming-and-sliding joint (17), said adjusting shaft (11) carrying in each case one eccentric cam (35) for adjusting the associated counter-bearing extension arm (25).

4. A synchronizing mechanism according to claim 3, **characterized in that** a spring package of multiple helical compression springs (24) is provided, the combined pretension of which is variable in narrow steps by means of a varying gradation of the individual eccentric cams (35) of the adjusting shaft (11).

5. A synchronizing mechanism according to any of the above claims, **characterized in that** the counter-bearing extension arms (25) are designed as rods on which the helical compression springs (24) are placed.

6. A synchronizing mechanism according to any of the above claims, **characterized in that** the at least one helical compression spring (24) as a counter bearing for the seat carrier (4) is supported via a bearing strip (28) extending perpendicular to the longitudinal seat direction (SL), which is pivotably slide-mounted in a bearing-cutout.

7. A synchronizing mechanism according to claim 3, **characterized in that** the bearing head (26) of the given counter-bearing extension arms (25) is designed as a frame, the frame walls (33) of which that extend parallel to the longitudinal seat direction (SL) have an elongated-hole type bearing cutout (34), by means of which the counter-bearing extension arm (25) is slidably supported on the adjusting shaft (11).

8. A synchronizing mechanism according to claim 7, **characterized in that** the front frame wall (37) of the given bearing head frame (26) is actuated by the associated eccentric cam (35).

9. A synchronizing mechanism according to any of the above claims, **characterized in that** at least one counter-bearing extension arm (25) is provided at its rear-facing end with a supplemental counter bearing (38) that is adjustable in the longitudinal seat direction (SL).

10. A synchronizing mechanism according to claim 9, **characterized in that** the adjustable supplemental counter bearing is formed by a slider (39) that is slidably guided on the counter-bearing extension arm (25), said slider (39) being actuatable by an eccentric cam shaft (41).

11. A synchronizing mechanism according to claim 10, **characterized in that** the eccentric cam shaft (41) is mounted on a bearing brace (43) that extends backward from the front end of the counter-bearing extension arm (25).

12. A synchronizing mechanism according to claim 1, **characterized in that** the at least one counter-bearing extension arm (25) is executed as an adjusting shaft (51) that is rotation-driveable by an actuator (50) on the base carrier (1), said adjusting shaft (51) supporting on its rear-facing end a counter-bearing end stop (64) that can be adjusted spindle-like in the direction of the spring force of the helical compression spring (24) by a rotation of the shaft .

13. A synchronizing mechanism according to claim 12, **characterized in that** the actuator (50) incorporates an actuating shaft (52) disposed in the front region of the base carrier (1) perpendicular to the orientation of the adjusting shaft(s) (51), said actuating shaft (52) being coupled via a deflection gear (49) to the front end of the adjusting shaft(s) (51).

14. A synchronizing mechanism according to claim 13, **characterized in that** at least two adjusting shafts (51) are rotatably supported with their front end in a bearing yoke (65) disposed on a deflection gear shaft (49).

15. A synchronizing mechanism according to claim 12, **characterized in that** the deflection gear (49) incorporates a bevel gear (61) between the at least one adjusting shaft (51) and a gear shaft (57).

## Revendications

1. Mécanisme synchronisé pour chaises de bureau comprenant
- un support de base (1) pouvant être placé sur une colonne de chaise,
- un support de dossier (3) articulé sur le support de base (1) de manière à pouvoir pivoter autour d'un axe transversal (5),
- un support de siège (4), qui est couplé au support de base (1) de manière à pouvoir pivoter dans la zone de son extrémité avant par l'intermédiaire d'une articulation de déplacement en rotation (17) autour d'un axe transversal (11) et à se déplacer dans la direction longitudinale de siège (SL) et au support de dossier (4) dans la zone de son extrémité arrière de manière à pouvoir pivoter autour d'un axe transversal (22), ainsi que
- un agencement de ressort (23) destiné à solliciter le mécanisme synchronisé à l'encontre du déplacement synchronisé de celui-ci par le support de siège (4) et de dossier (3),
**caractérisé en ce que**
- l'agencement de ressort (23) comprend au moins un ressort de compression cylindrique (24) disposé sensiblement parallèlement à la direction de déplacement du support de siège (4),
- une console de butée (25) étant prévue pour chaque ressort de compression cylindrique (24), console dont l'extrémité avant est articulée sur le support de base (1) et dont l'extrémité arrière forme librement en saillie une butée (27) pour l'appui arrière du ressort de compression cylindrique (24), et
- l'un des ressorts de compression cylindriques (24) s'appuyant respectivement avec son extrémité avant sur une butée (28) formée sur le support de siège (4).

2. Mécanisme synchronisé selon la revendication 1, **caractérisé en ce que** pour régler la précontrainte d'un des ressorts de compression cylindriques (24), la console de butée (25) associée est logée sur le support de base (1) de manière à pouvoir se déplacer dans la direction longitudinale de siège (SL).

3. Mécanisme synchronisé selon la revendication 2, **caractérisé en ce que** la console de butée (25) avec une lanterne (24) est logée, de manière à pouvoir se déplacer sur le support de siège (4), sur un arbre de commande (11) formant l'axe transversal de l'articulation de déplacement en rotation (11), l'arbre de commande (11) supportant respectivement une came à excentrique (25) destinée à déplacer la console de butée (25) associée.

4. Mécanisme synchronisé selon la revendication 3, **caractérisé en ce qu'**il est prévu un paquet de ressorts composé de plusieurs ressorts de compression cylindriques (24), dont la précontrainte totale peut être modifiée, par étapes précises, par l'échelonnement différent des cames à excentrique (35) individuelles de l'arbre de commande (11).

5. Mécanisme synchronisé selon l'une quelconque des revendications précédentes, **caractérisé en ce que** les consoles de butée (25) sont conçues comme des tiges, sur lesquelles sont installés les ressorts de compression cylindriques (24).

6. Mécanisme synchronisé selon l'une quelconque des revendications précédentes, **caractérisé en ce que** l'un des ressorts de compression cylindriques (24) s'appuie sur une barre d'appui (28) s'étendant transversalement à la direction longitudinale de siège (SL) comme butée du support de siège (4), laquelle barre est logée de façon coulissante de manière à pouvoir pivoter dans un évidement de support (29).

7. Mécanisme synchronisé au moins selon la revendication 3, **caractérisé en ce que** la lanterne (26) de la console de butée (25) respective est conçue comme un cadre, dont les parois de cadre (33) s'étendant parallèlement à la direction longitudinale de siège (SL) comprennent respectivement un évidement de support (34) en forme de trou oblong, au moyen desquels la console de butée (25) est logée de manière à pouvoir pivoter dans la direction longitudinale de siège (SL) sur l'arbre de commande (11).

8. Mécanisme synchronisé selon la revendication 7, **caractérisé en ce que** la paroi de cadre (37) côté avant du cadre de lanterne (26) respectif est sollicitée par la came à excentrique (35) associée.

9. Mécanisme synchronisé selon l'une quelconque des revendications précédemment citées, **caractérisé en ce qu'**au moins une console de butée (25) est pourvue sur l'extrémité arrière d'une butée additionnelle (38) pouvant être déplacée dans la direction longitudinale de siège (SL).

10. Mécanisme synchronisé selon la revendication 9, **caractérisé en ce que** la butée additionnelle mobile est formée par un coulisseau (39) guidé de manière à pouvoir se déplacer sur la console de butée (25), lequel coulisseau peut être actionné par un arbre à cames à excentrique (41).

11. Mécanisme synchronisé selon la revendication 10, **caractérisé en ce que** l'arbre à cames à excentrique (41) est aménagé sur un étai de support (43), qui s'étend depuis l'extrémité avant de la console de butée (25) vers l'arrière.

12. Mécanisme synchronisé selon la revendication 1, **caractérisé en ce que** l'une des consoles de butée (25) est conçue comme un arbre de commande (51) pouvant être entraîné en rotation sur le support de base (1) par un mécanisme de commande (50), arbre sur l'extrémité arrière duquel est logée une butée (64) pouvant être déplacée dans la direction de la force élastique du ressort de compression cylindrique (24) à la façon d'une broche par une rotation de l'arbre.

13. Mécanisme synchronisé selon la revendication 12, **caractérisé en ce que** le mécanisme de commande (50) comprend un arbre d'actionnement (52) disposé dans la zone avant du support de base (1) transversalement à la direction d'extension de l'arbre (des arbres) de commande (51), lequel arbre d'actionnement est couplé par l'intermédiaire d'une boîte de transmission intermédiaire (49) à l'extrémité avant de l'arbre (des arbres) de commande (51).

14. Mécanisme synchronisé selon la revendication 13, **caractérisé en ce qu'**au moins deux arbres de commande (51) sont logés de manière rotative avec leur extrémité avant dans un étrier de support (65) reposant sur un arbre de boîte de transmission intermédiaire (49).

15. Mécanisme synchronisé selon la revendication 12, **caractérisé en ce que** la boîte de transmission intermédiaire (49) comprend un engrenage à pignons coniques (61) entre l'un des arbres de commande (51) et un arbre de transmission (57).
